# EUROPÄISCHE PATENTANMELDUNG

(11) **EP 2 216 473 A1**
(43) Veröffentlichungstag der Anmeldung: **11.08.2010**
(21) Anmeldenummer: 09152350.6
(22) Anmeldetag: 09.02.2009
(51) Int. Cl.: E05F 15/10

(54) **Schiebe-Falt-Laden**

(71) Anmelder: AST Alu System Technik GesmbH, 6710 Nenzing (AT)
(72) Erfinder: Die Erfindernennung liegt noch nicht vor
(74) Vertreter: Kaminski Harmann

(57) **Zusammenfassung**

Die Erfindung betrifft einen Schiebe-Falt-Laden (1a) zum Verschließen und Freigeben zumindest eines Teils einer Gebäudeöffnung. Ein erstes Nebenführungsglied (66) ist im Bereich einer ersten Nebenachse (61) an einem ersten Ladenelement (10) oder an einem zweiten Ladenelement (20) oder dazwischen angeordnet. Eine mechanisch verstellbare erste Aufnahme (71) ist in einem Abschnitt des Randbereichs des Schiebe-Falt-Ladens (1a) angeordnet, wobei ein erster Nebenantrieb (73) zum derartigen Verstellen der ersten Aufnahme (71) ausgebildet ist, dass das erste Nebenführungsglied (66) in der ersten Aufnahme (71) aufnehmbar und freigebbar ist. Mittels erster Erfassungsmittel (74) ist eine Stellung des ersten Nebenführungsglieds (66) im durch den Wirkbereich der ersten Aufnahme (71) auf das erste Nebenführungsglied (66) gebildeten Nahbereich der ersten Geschlossenstellung (C1) erfassbar. Das erste Nebenführungsglied (66) ist im Nahbereich der ersten Geschlossenstellung (C1) in zumindest teilweise senkrechter Richtung zur Schließebene (3) zum Verlassen der ersten Geschlossenstellung (C1) und zur Totpunktüberwindung aus der ersten Aufnahme (71) herausführbar und freigebbar, und zum Erreichen der ersten Geschlossenstellung (C1) und der Totpunktausrichtung in die erste Aufnahme (71) einführbar und aufnehmbar.

## Beschreibung

Die Erfindung betrifft einen Schiebe-Falt-Laden zum Verschließen und Freigeben zumindest eines Teils einer Gebäudeöffnung, insbesondere eines Fensters oder einer Türe, insbesondere zum Sonnenschutz, nach dem Oberbegriff des Anspruchs 1.

Aus dem Stand der Technik sind Schiebe-Falt-Läden der eingangs genannten Art in zwei-, vier- oder mehrflügliger Ausführung bekannt. Sie finden insbesondere als Sonnen- und Sichtschutz oder in massiverer Ausführungsform als Einbruchs- und Sturmschutz vor Festern und Türen Anwendung. Derartige Schiebe-Falt-Läden besitzen meist mindestens zwei, bevorzugt vier oder mehr Ladenelemente, die jeweils gelenkig miteinander verbunden sind. Somit setzt sich ein derartiger Schiebe-Falt-Laden aus einem oder mehreren ganzen oder halben Paaren von Ladenelementen zusammen, wobei jedes Paar drei vertikale Achse bildet, nämlich eine mittlere Nebenachse, welche die mittlere schwenkbare Verbindungsachse der beiden Ladenelemente darstellt, und zwei randseitige Hauptachsen. Alle Hauptachsen liegen in einer Ebene, nämlich der Schließebene. Die erste Hauptachse des ersten Ladenelementepaars ist in der Regel unverschiebbar und beispielsweise am Fensterrahmen schwenkbar fixiert. Die restlichen Hauptachsen sind entlang einer horizontalen und senkrecht zu den Hauptachsen verlaufenden Schließachse linear verschiebbar geführt, wobei die Ladenelementepaare um die beiden aneinanderliegenden und als gemeinsam betrachteten Hauptachsen schwenkbar miteinander verbunden sind. In anderen Worten sind die Ladenelemente, abgesehen vom randseitigen ersten Ladenelement, welches nur verschwenkbar, nicht aber verschiebbar gelagert ist, zusätzlich an ihren jeweils der Fenster- oder Türöffnung zugewandten Randseiten parallel zur Schließebene verschiebbar in mindestens einer horizontalen Längsführungsschiene gelagert. Die freie und letzte Hauptachse wird zum Öffnen und Schließen des Ladens verwendet und ist mit Verstellmitteln, beispielsweise einem Riemen- oder Seilzug, der entweder manuell oder vorzugsweise elektrisch antreibbar ist, zum linearen Verstellen gekoppelt.

Im geöffneten Zustand des Schiebe-Falt-Ladens ist selbiger ziehharmonikaartig zusammengeschoben und die einzelnen verschwenkbar miteinander verbundenen Ladenelemente sind im Wesentlichen rechtwinklig zur Schließebene ausgerichtet. Im vollständig geschlossenen Zustand des Schiebe-Falt-Ladens liegen die einzelnen Ladenelemente nahezu in einer gemeinsamen Ebene, die parallel zu der Schließebene verläuft, und verschließen - gegebenenfalls zusammen mit einem zweiten Schiebe-Falt-Laden - die Fenster- oder Türöffnung, vor der sie angeordnet sind. Hierbei können sich die einzelnen Ladenelemente nur nahezu, aber nicht genau in einer gemeinsamen Ebene befinden, denn auch in der geschlossenen Stellung muss eine geringfügige Zickzack-Ausrichtung erhalten bleiben, um ein gegenseitiges Blockieren der Ladenelemente zu verhindern und ein erneutes Öffnen des Laden durch lineares Verschieben der Hauptachsen entlang der Schließachse zu ermöglichen. Würden die Ladenelemente im geschlossenen Zustand des Ladens in einer gemeinsamen Ebene - also zueinander eben - ausgerichtet sein und würden somit sowohl die Haupt- als auch die Nebenachsen nahezu oder vollständig in der Schließebene liegen, würden sich die Ladenelemente zueinander in Totpunktausrichtung befinden und ein Zusammenschieben des Ladens durch lineares Verschieben der Hauptachsen entlang der Längsführungsschiene wäre nicht möglich.

Aus der DE 35 13 630 C1 ist ein Falttor bekannt, bei welchem zwischen den Flügeln eine Federanordnung offenbart ist. Ein Nachteil einer derartigen Federanordnung besteht darin, dass die Federn dem Antrieb beim Schließen entgegenwirken, ein Erreichen des Totpunkts aufgrund der Federkraft und der begrenzten Antriebskraft auch im geschlossenen Zustand verhindert wird, der Antrieb einem verstärkten Verschleiß unterworfen ist und die Federn selbst ebenfalls einem Verschleiß unterliegen. Die Anordnung von Federn ist aus Platzgründern nicht immer umsetzbar.

Zu Ermöglichung der Totpunktüberwindung sind außerdem alternative Antriebsvorrichtungen bekannt geworden.

Aus der WO 2004/074616 A1 ist ein Faltblatttor mit einer Antriebseinrichtung zum Öffnen und Schließen bekannt, wobei ein von einem Antriebsmotor um eine vertikale Achse verschwenkbarer Schwenkhebel mit dem ersten Flügelelement zusammenwirkt.

In der EP 1 816 298 A1 wird ein Schiebe-Falt-Fensterladen zum Verschließen und Freigeben zumindest eines Teils einer Fenster- oder Türöffnung beschrieben. Eine Antriebseinrichtung besitzt einen von einem Antriebsmotor zwischen einer Öffnungs- und einer Schließstellung um eine vertikale Schwenkachse verschwenkbaren Schwenkhebel, der mit dem ersten Ladenelement zum Verschwenken desselben zwischen seiner Offen- und Geschlossen-Stellung zusammenwirkt. Außerdem umfasst die Antriebseinrichtung einen von einem weiteren Antriebsmotor zwischen einer Öffnungs- und einer Schließstellung um eine vertikale Schwenkachse verschwenkbaren Zusatzschwenkhebel, der mit dem dritten Ladenelement zum Verschwenken desselben zwischen seiner Offen- und Geschlossen-Stellung zusammenwirkt. Da die Schwenkhebel direkt auf die Ladenelemente in nichtparalleler, im Wesentlichen senkrechter Richtung zur Schließebene wirken, kann die Totpunktausrichtung der Ladenelemente zueinander überwunden werden, so dass die Ladenelemente im geschlossenen Zustand des Ladens zueinander eben ausgerichtet sein können.

Ein Nachteil eines derartigen Schwenkhebelantriebs besteht insbesondere darin, dass für jedes Ladenelementepaar ein eigener Schwenkhebelantrieb vorzusehen ist und die Existenz der offensichtlichen und Umwelteinflüssen ausgesetzten Schwenkhebel sowohl ästhetischen als auch funktionalen Ansprüchen nicht immer zu genügen vermag.

Die Aufgabe der Erfindung besteht somit darin, einen Schiebe-Falt-Laden der eingangs genannten Art zur Verfügung zu stellen, der einen einfachen und weitgehend in den Schiebe-Falt-Laden integrierten Antrieb aufweist und dessen Ladenelemente im geschlossenen Zustand des Schiebe-Falt-Ladens eine in einer gemeinsamen Ebene liegende Ausrichtung aufweisen.

Diese Aufgabe wird durch die Verwirklichung der Merkmale des unabhängigen Anspruchs gelöst. Merkmale, die die Erfindung in alternativer oder vorteilhafter Weise weiterbilden, sind den abhängigen Patentansprüchen zu entnehmen.

Die Erfindung beruht auf darauf, mindestens ein Ladenelementepaar in dessen Geschlossenstellung in Totpunktausrichtung auszurichten, wobei das erste Ladenelement und das zweite Ladenelement eben oder jeweils parallel zu der Schließebene ausgerichtet sind, und mittels eines Nebenführungsglieds, das im Bereich der Nebenachse am ersten Ladenelement oder am zweiten Ladenelement oder dazwischen angeordnet ist, und einer mechanisch verstellbare Aufnahme, die in demjenigen Abschnitt des Randbereichs des Schiebe-Falt-Ladens angeordnet ist, in welchem sich das erste Nebenführungsglied im Nahbereich der Geschlossenstellung befindet, die Totpunktausrichtung zum Öffnen zu überwinden und zum Schliessen zu erreichen. Hierzu ist erfindungsgemäss ein erster Nebenantrieb zum derartigen Verstellen der Aufnahme vorgesehen, dass das Nebenführungsglied in der Aufnahme aufnehmbar und freigebbar ist.

Weiters weist der Schiebe-Falt-Laden Erfassungsmittel auf, insbesondere einen ersten Sensor, mittels welcher eine Stellung des Nebenführungsglieds im durch den Wirkbereich der Aufnahme auf das Nebenführungsglied gebildeten Nahbereich der Geschlossenstellung erfassbar ist.

Die Aufnahme und der Nebenantrieb sind derart ausgebildet und die Erfassungsmittel sind derart angeordnet und ausgebildet und stehen in derartiger Wirkverbindung mit dem Nebenantrieb, dass das Nebenführungsglied im Nahbereich der Geschlossenstellung in zumindest teilweise senkrechter Richtung zur Schließebene zum Verlassen der Geschlossenstellung und zur Totpunktüberwindung aus der Aufnahme herausführbar und freigebbar ist und zum Erreichen der Geschlossenstellung und der Totpunktausrichtung in die Aufnahme einführbar und aufnehmbar ist.

Die Erfindung ermöglicht somit, einen im geschlossenen Zustand eben ausgerichteten und sich in Totpunktausrichtung befindenden Schiebe-Falt-Laden zu verwirklichen, wobei auf störende und optisch auffällige Zusatzelemente, welche die Ästhetik des Schiebe-Falt-Ladens negativ beeinflussen und die Störanfälligkeit erhöhen, verzichtet werden kann.

Im Folgenden wird die Erfindung anhand konkreter Ausführungsbeispiele unter Zuhilfenahme schematischer Abbildungen sowohl allgemein als auch im Speziellen rein exemplarisch beschrieben, wobei auch auf weitere Details der Erfindung sowie deren Vorteile eingegangen wird. Im Einzelnen zeigen:
- Fig. 1a: eine Draufsicht auf einen Schiebe-Falt-Laden mit zwei Ladenelementen in einer ersten Offenstellung;
- Fig. 1b: den Schiebe-Falt-Laden aus Figur 1a im Nahbereich einer ersten Geschlossenstellung;
- Fig. 1c: den Schiebe-Falt-Laden aus Figur 1a in der ersten Geschlossenstellung;
- Fig. 2a: eine Draufsicht auf eine Weiterbildung eines Schiebe-Falt-Ladens mit vier Ladenelementen und einer gemeinsamen Führungsschiene in einer durch eine erste Offenstellung und eine zweite Offenstellung gebildeten Gesamt-Offenstellung;
- Fig. 2b: den Schiebe-Falt-Laden aus Figur 2a in erster Offenstellung und im Nahbereich einer zweiten Geschlossenstellung;
- Fig. 2c: den Schiebe-Falt-Laden aus Figur 2a in einer durch die erste Offenstellung und die zweite Geschlossenstellung gebildeten Gesamt- Zwischenstellung;
- Fig. 2d: den Schiebe-Falt-Laden aus Figur 2a im Nahbereich einer ersten Geschlossenstellung und einer zweiten Geschlossenstellung;
- Fig. 2e: den Schiebe-Falt-Laden aus Figur 2a in einer durch die erste Geschlossenstellung und die zweite Geschlossenstellung gebildeten Gesamt- Geschlossenstellung;
- Fig. 3a: eine Draufsicht auf eine Weiterbildung eines Schiebe-Falt-Ladens mit vier Ladenelementen und zwei Führungsschienen in einer durch eine erste Offenstellung und eine zweite Offenstellung gebildeten Gesamt-Offenstellung;
- Fig. 3b: den Schiebe-Falt-Laden aus Figur 3a in einer durch die erste Offenstellung und eine zweite Geschlossenstellung gebildeten Gesamt- Zwischenstellung;
- Fig. 3c: den Schiebe-Falt-Laden aus Figur 3a in einer durch eine erste Geschlossenstellung und die zweite Geschlossenstellung gebildeten Gesamt- Geschlossenstellung; und
- Fig. 4: eine als schienenförmige Fangklappe ausgebildete Aufnahme.

Die Figuren 1a bis 1c, 2a bis 2e und 3a bis 3c zeigen jeweils eine Ausführungsform, weshalb die jeweils zusammengehörenden Figuren zum Teil gemeinsam beschrieben werden und auf die erneute Erläuterung bereits eingeführter Merkmale und Bezugszeichen verzichtet wird.

Es sei darauf hingewiesen, dass es sich bei den Darstellungen um schematische Veranschaulichungen handelt, wobei die Proportionen der einzelnen Elemente bewusst zur besseren Erkennbarkeit gewisser Merkmale verändert wurden. Insbesondere wurde zur besseren Erkennbarkeit der Seitenränder eine grosse Dicke der Ladenelemente gewählt.

Die Figuren 1a, 1b und 1c zeigen in einer schematischen Draufsicht einen Schiebe-Falt-Laden 1a zum Verschließen und Freigeben zumindest eines Teils einer Gebäudeöffnung, insbesondere eines Fensters oder einer Türe. Der Schiebe-Falt-Laden 1a kann insbesondere zum Sonnen- oder Sichtschutz oder zum Wind- und Wetterschutz sowie zum Einbruchsschutz dienen.

Der Schiebe-Falt-Laden 1a besitzt ein erstes Ladenelement 10, das im Bereich seines ersten Seitenrandes 11 um eine unverschiebbare vertikale erste Hauptachse 51, die in einer sich vertikal erstreckenden Schließebene 3 liegt, verschwenkbar gelagert ist. Die erste Hauptachse 51 ist - wie auch die weiteren Hauptachsen - als geometrische Achse zu verstehen. Vorzugsweise kann es sich jedoch in der Praxis auch um eine mechanische Achse, beispiele den Zapfen eines am zweiten Seitenrand 11 befestigten Scharniers, handeln. Die erste Hauptachse 51 bildet die schwenkbare Verbindung zwischen dem ersten Ladenelement 10 und dem Rahmen der Gebäudeöffnung, beispielsweise der Fensterzarge.

Im allgemeinen ist unter den ersten Seitenrändern jeweils derjenige Seitenrand des Ladenelements zu verstehen, welcher im geöffneten, also im ziehharmonikaartig zusammengeklappten Zustand des Schiebe-Falt-Ladens zur Gebäudeöffnung und zu den Hauptachsen zeigt, wohingegen unter den zweiten Seitenrändern jeweils der auf der anderen, gegenüberliegenden Seite des Ladenelements weg von der Gebäudeöffnung und zu den Nebenachse zeigende Seitenrand zu verstehen ist.

Ein zweites Ladenelement 20 ist im Bereich seines zweiten Seitenrandes 22 mit dem ersten Ladenelement 10 im Bereich von dessen zweitem Seitenrand 12 um eine vertikale erste Nebenachse 61 verschwenkbar verbunden. Wie auch bei den Hauptachsen handelt es sich bei den Nebenachsen um geometrische Achsen, die jedoch auch von physischen Achsen, insbesondere Scharnierelementen gebildet werden können.

Das zweite Ladenelement 20 ist wiederum im Bereich seines ersten Seitenrades 21 um eine verschiebbare vertikale zweite Hauptachse 52, die in der Schließebene 3 liegt, verschwenkbar gelagert. Die zweite Hauptachse 52 ist entlang einer senkrecht zur vertikalen zweiten Hauptachse 52 und in der Schließebene 3 verlaufenden horizontalen Schließachse 4 mittels eines ersten Hauptführungsgliedes 56 linear verschiebbar geführt. In anderen Worten sind die erste Hauptachse 51 und die zweite Hauptachse 52 parallel und liegen in der sich vertikal erstreckenden Schießebene 3, wobei der Abstand der beiden parallelen Hauptachsen 51 und 52 durch Verschieben der zweiten Hauptachse 52 in Richtung der Schließachse 3 verändert werden kann.

Horizontal im Randbereich des Schiebe-Falt-Ladens 1a und parallel zur Schließachse 4 verläuft mindestens eine Hauptführungsschiene 80, in welcher das erste Hauptführungsglied 56 linear verschiebbar geführt ist. Das erste Hauptführungsglied 56 ist im Bereich der zweiten Hauptachse 52 insbesondere am oberen oder unteren Rand des zweiten Ladenelements 20 angeordnet. In der gezeigten Ausführungsform läuft die zweite Hauptachse 52 durch das Hauptführungsglied 56, weshalb in der Draufsicht das erste Hauptführungsglied 56 von der zweiten Hauptachse 52 nicht graphisch trennbar ist. Das erste Hauptführungsglied 56 ist beispielsweise ein erster Läufer innerhalb der Hauptführungsschiene 80, welcher lediglich eine Beweglichkeit parallel zur Schließachse 4 und um die vertikale zweite Hauptachse 52 herum ermöglicht.

Mit dem ersten Hauptführungsglied 56 ist direkt oder indirekt ein Hauptantrieb 81 derart gekoppelt, dass das erste Hauptführungsglied 56 linear entlang der Schließachse 4 verschoben werden kann. Die Kopplung kann direkt beispielsweise mittels eines Riemenantriebs innerhalb der Hauptführungsschiene 80 erfolgen, oder indirekt, indem beispielsweise ein weiteres, insbesondere drittes und/oder viertes Ladenelement, das mit dem zweiten Ladenelement 20 direkt oder indirekt verbunden ist, mittels des Hauptantriebs 81 verstellbar ist und somit bei Anschlag der jeweiligen Ladenelemente das erste Hauptführungsglied 56 mitverstellt.

Durch das direkt oder indirekt erzwungene Verschieben des ersten Hauptführungsglieds 56 entlang der Schließachse 4 ist er möglich, das erste Ladenelement 10 sowie das zweite Ladenelement 20 von einer in Figur 1a gezeigten ersten Offenstellung O1, in welcher das erste Ladenelement 10 und das zweiten Ladenelement 20 ziehharmonikaartig zusammengefaltet und jeweils von der Schließebene 3 weggeschwenkt sind, in eine in Figur 1c gezeigten erste Geschlossenstellung C1, in welcher das erste Ladenelement 10 und das zweiten Ladenelement 20 auseinandergefaltet und jeweils zur Schließebene 3 hingeschwenkt sind, zu schließen und in umgekehrter Reihenfolge zu öffnen, wie in den Figuren 1a und 1c gezeigt.

In der in Figur 1c gezeigten ersten Geschlossenstellung C1 der beiden Ladenelemente 10 und 20 befinden sich selbige erfindungsgemäss in einer Totpunktausrichtung. In anderen Worten sind das erste Ladenelement 10 und das zweite Ladenelement 20 in der ersten Geschlossenstellung C1 jeweils im Wesentlichen parallel zu der Schließebene 3 ausgerichtet. U Unter der Totpunktausrichtung ist allgemein eine im Wesentlichen parallele Ausrichtung der Ladenelemente zu verstehen, in welcher ein Zusammenklappen, also Öffnen der Ladenelemente durch Kraftausübung auf das Hauptführungsglied nicht oder nur erschwert möglich ist, da die Nebenachse derart nahe zur Schliessebene 3 verläuft oder sogar auf der Seite der Gebäudeöffnung liegt, dass die Ladenelemente blockiert werden. Bei der Totpunktausrichtung handelt es sich somit um einen Ausrichtungsbereich der Ladenelemente, der nicht nur durch die Lage der Nebenachse zur Schliessebene sondern auch durch Reibung in den Gelenken und die Scharniergeometrie bestimmt wird.

Erfindungsgemäss ist ein erstes Nebenführungsglied 66 im Bereich der ersten Nebenachse 61 am ersten Ladenelement 10 oder am zweiten Ladenelement 20 oder dazwischen angeordnet. Im Ausführungsbeispiel gemäss den Figuren 1a, 1b und 1c ist dieses Nebenführungsglied 66 am zweiten Ladenelement 20 am oberen Rand angeordnet. Das erste Nebenführungsglied 66 ist insbesondere als Mitnehmer, als Bolzen oder als Führungswinkel ausgebildet.

Unter dem Bereich der Nebenachse ist allgemein insbesondere jeweils diejenige Hälfte der Ladenelemente zu verstehen, die an die jeweilige Nebenachse angrenzt.

Weiters umfasst der erfindungsgemäße Schiebe-Falt-Laden 1a eine mechanisch verstellbare erste Aufnahme 71, die in demjenigen Abschnitt des Randbereichs des Schiebe-Falt-Ladens 1a angeordnet ist, in welchem sich das erste Nebenführungsglied 66 im Nahbereich der ersten Geschlossenstellung C1 befindet. Der ersten Aufnahme 71 ist ein erster Nebenantrieb 73 zum derartigen Verstellen der ersten Aufnahme 71 zugeordnet, dass das erste Nebenführungsglied 66 in der ersten Aufnahme 71 aufnehmbar und freigebbar ist. Mittels erster Erfassungsmittel 74, insbesondere einen ersten Sensor, ist eine Stellung des ersten Nebenführungsglieds 66 erfassbar, innerhalb welcher sich das erste Nebenführungsglied 66 im durch den Wirkbereich der ersten Aufnahme 71 auf das erste Nebenführungsglied 66 gebildeten Nahbereich der ersten Geschlossenstellung C1 befindet. Dieser Nahbereich ist in Figur 1b veranschaulicht. In anderen Worten ist der Nahbereich der ersten Geschlossenstellung C1 derjenige dieser Geschlossenstellung C1 nahe Bereich, innerhalb welchem die erste Aufnahme 71 das erste Nebenführungsglied 66 aufnehmen kann und auf dieses mechanisch wirken kann. Dieser Wirkbereich der ersten Aufnahme 71 auf das erste Nebenführungsglied 66 ist auf den genannten Nahbereich begrenzt. Der Nahbereich lässt sich kennzeichnen durch den Schwenkwinkel zwischen der Schließebene 3 und dem jeweiligen Ladenelement 10 und 20, der unter 30°, vorzugsweise unter 20°, insbesondere unter 15°, im Speziellen unter 10° beträgt. Der Wirkbereich bzw. Nahbereich ist derart, dass der Bereich der Totpunktausrichtung stets innerhalb des Wirkbereichs bzw. Nahbereichs liegt.

Die erste Aufnahme 71 und der erste Nebenantrieb 73 sind derart ausgebildet und die ersten Erfassungsmittel 74 sind derart angeordnet und ausgebildet und stehen in derartiger Wirkverbindung mit dem ersten Nebenantrieb 73, dass das erste Nebenführungsglied 66 im Nahbereich der ersten Geschlossenstellung C1 in zumindest teilweise senkrechter Richtung zur Schließebene 3 zum Verlassen der ersten Geschlossenstellung C1 und zur Totpunktüberwindung aus der ersten Aufnahme 71 herausführbar und freigebbar ist und zum Erreichen der ersten Geschlossenstellung C1 und der Totpunktausrichtung in die erste Aufnahme 71 einführbar und aufnehmbar ist.

In anderen Worten ist die erste Aufnahme 71 in zumindest teilweise senkrechter Richtung zur Schließebene 3 derart verstellbar, dass die erste Aufnahme 71 innerhalb des Nahbereichs der ersten Geschlossenstellung C1 auf das erste Nebenführungsglied 66 eine Kraft in zumindest teilweise senkrechter Richtung zur Schließebene 3 zum Überwinden der Totpunktausrichtung sowie zum Erreichen der ersten Geschlossenstellung C1 ausüben kann.

In einer Weiterbildung der Erfindung ist die erste Aufnahme 71 als erste insbesondere schienenförmige Fangklappe 71 ausgebildet, die um eine im Wesentlichen vertikale und senkrecht zur Schließachse 4 verlaufende erste Fangklappenachse 72 derart aus- und einschwenkbar ist und die derart ausgebildet ist, dass das erste Nebenführungsglied 66 im Nahbereich der ersten Geschlossenstellung C1 zum Verlassen der ersten Geschlossenstellung C1 und zur Totpunktüberwindung aus der ersten schienenförmigen Fangklappe 71 durch das Ausschwenken herausführbar und freigebbar ist und zum Erreichen der Totpunktausrichtung und der ersten Geschlossenstellung C1 in die erste schienenförmige Fangklappe 71 durch das Einschwenken einführbar und aufnehmbar ist.

Die erste Fangklappe 71 kann oberhalb oder unterhalb der Hauptführungsschiene 80 angeordnet sein oder einen insbesondere schienenförmigen Abschnitt der Hauptführungsschiene 80 bilden.

Figur 1b zeigt die Ladenelemente 10 und 20 am Rande des Nahbereichs und des Wirkbereichs der ersten Fangklappe. Die Wirkverbindung ist derart, dass die erste Fangklappe 71 beim Übergang von der ersten Offenstellung, Figur 1a, in den Nahbereich der Geschlossenstellung, Figur 1b, zum Aufnehmen des ersten Nebenführungsgliedes 66 um die erste Fangklappenachse 72 in Richtung zum ersten Nebenführungsglied 66 ausgeschwenkt ist. Sobald das erste Nebenführungsglied 66 im Wirkbereich der ersten Fangklappe 71 ist, was mittels der ersten Erfassungsmittel 74 anhand der Stellung des ersten Hauptführungsgliedes 52 detektiert wird, schwenkt die erste Fangklappe 71 ein und nimmt somit das erste Nebenführungsglied 66 in Richtung senkrecht zur Schließebene 3, so dass eine parallele Ausrichtung der Ladenelemente 10 und 20 innerhalb des Bereichs der Totpunktausrichtung, also die erste Geschlossenstellung C1, eingenommen wird, wie in Figur 1c gezeigt.

In einer Weiterbildung der Erfindung sind die erste Aufnahme 71 und der erste Nebenantrieb 73 derart ausgebildet und die ersten Erfassungsmittel 74 sind derart angeordnet und ausgebildet und stehen in derartiger Wirkverbindung mit dem ersten Nebenantrieb 73, dass das erste Nebenführungsglied 66 in einer Stellung der Ladenelemente 10 und 20 ausserhalb der ersten Geschlossenstellung C1 und des Nahbereich der ersten Geschlossenstellung C1 eingeschwenkt ist, wie Figur 1a anhand der durchgezogenen Linie der ersten Fangklappe 71 gezeigt. Alternativ ist die erste Fangklappe 71 in diesem Bereich ausserhalb des Nahbereichs ausgeschwenkt, wie anhand der gestrichelten Darstellung der ersten Fangklappe 71 in Figur 1a dargestellt.

Der erste Nebenantrieb 73 kann von einem Elektromotor, der eigens zum Schwenken der ersten Fangklappe 71 vorgesehen ist, gebildet werden, wobei die ersten Erfassungsmittel 74 als elektrischer Sensor, insbesondere als ein elektrischer Kontaktschalter ausgebildet sind, welcher die Stellung der Ladenelemente innerhalb des Nahbereichs signalisiert. Zur Steuerung des ersten Nebenantriebs 73 ist eine Steuereinheit 75 vorgesehen, die mit dem ersten Nebenantrieb 73 und den ersten Erfassungsmitteln 74, insbesondere auch mit dem Hauptantrieb 81, in Signalverbindung steht und zur Herstellung der Wirkverbindung ausgebildet ist.

Alternativ ist es möglich, dass die ersten Erfassungsmittel 74 von einem mechanischen Glied gebildet werden, das in mechanischer Wirkverbindung mit der ersten Aufnahme 71 zu deren Verstellung in mechanischer Abhängigkeit von der Stellung der Ladenelemente steht, wobei der Nebenantrieb 73 durch die mechanische Wirkverbindung und den Hauptantrieb 81, welcher die ersten Aufnahme 71 indirekt über die mechanische Wirkverbindung antriebt, gebildet wird.

In den Figuren 2a bis 2e ist ein um zwei weitere Ladenelemente 30 und 40 erweiterter Schiebe-Falt-Laden 1b dargestellt. Dieser Schiebe-Falt-Laden 1b weist zusätzlich zu den Merkmalen und Merkmalsmöglichkeiten des Schiebe-Falt-Ladens 1a der Figuren 1a bis 1c die folgenden Merkmale auf.

Der Schiebe-Falt-Laden 1b hat ein drittes Ladenelement 30, das im Bereich seines ersten Seitenrandes 31 mit dem zweiten Ladenelement 20 in Bereich von dessen erstem Seitenrand 21 um die verschiebbare vertikale zweite Hauptachse 52 verschwenkbar verbunden ist. Ein viertes Ladenelement 40 ist im Bereich seines zweiten Seitenrandes 42 mit dem dritten Ladenelement 30 im Bereich von dessen zweitem Seitenrand 32 um eine vertikale zweite Nebenachse 62 verschwenkbar verbunden. Das vierte Ladenelement 40 ist im Bereich seines ersten Seitenrades 41 um eine verschiebbare vertikale dritte Hauptachse 53, die in der Schließebene 3 liegt, verschwenkbar gelagert. Die dritte Hauptachse 53 ist entlang der senkrecht zur dritten Hauptachse 53 und in der Schließebene 3 verlaufenden horizontalen Schließachse 4 mittels eines zweiten Hauptführungsgliedes 57 insbesondere in der Hauptführungsschiene 80 linear verschiebbar geführt, so dass der horizontale Abstand zwischen der zweiten Hauptachse 52 und der dritten Hauptachse 53 verstellbar ist. In der gezeigten Ausführungsform läuft die dritte Hauptachse 53 durch das zweite Hauptführungsglied 57, weshalb in der Draufsicht das zweite Hauptführungsglied 56 von der dritten Hauptachse 53 nicht graphisch trennbar ist. Die vertikalen Haupt- und Nebenachsen 51, 52, 53, 61 und 62 verlaufen zueinander parallel, wobei die Hauptachsen 51, 52 und 53 in der Schießebenen 3 liegen.

Der Hauptantrieb 81 ist derart beispielsweise mittels eines Riemenantriebs mit dem zweiten Hauptführungsglied 57 direkt oder indirekt gekoppelt, dass das dritte Ladenelement 30 und das vierte Ladenelement 40 von einer zweiten Offenstellung O2, Figur 2a, in welcher das dritte Ladenelement 30 und das vierte Ladenelement 40 ziehharmonikaartig zusammengefaltet und jeweils von der Schließebene 3 weggeschwenkt sind, in eine zweite Geschlossenstellung C2, Figuren 2c, 2d und 2e, in welcher das dritte Ladenelement 30 und das vierte Ladenelement 40 auseinandergefaltet und jeweils zur Schließebene 3 hingeschwenkt sind, durch direktes oder indirektes lineares Verschieben des zweiten Hauptführungsglieds 57 entlang der Schließachse 4 insbesondere mittels des Hauptantriebs 81 schließbar und in umgekehrter Reihenfolge öffenbar sind.

Der Schiebe-Falt-Laden 1b ist hierbei derart ausgestaltet, dass er von einer Gesamt-Offenstellung O, Figur 2a, bei erster Offenstellung O1 und zweiter Offenstellung O2, so dass die Gebäudeöffnung freigegeben ist, über eine Gesamt-Zwischenstellung I, Figur 2c, bei erster Offenstellung O1 und zweiter Geschlossenstellung C2, in eine Gesamt-Geschlossenstellung C, Figur 2e, bei erster Geschlossenstellung C1 und zweiter Geschlossenstellung C2, so dass die Gebäudeöffnung verschlossen ist, durch das lineare Verschieben der zweiten Hauptführungsglieds 57 schließbar und in umgekehrter Reihenfolge öffenbar ist.

In der zweiten Geschlossenstellung C2 sind das dritte Ladenelement 30 und das vierte Ladenelements 40 in Totpunktausrichtung und jeweils im Wesentlichen parallel zu der Schließebene 3 ausgerichtet. Im Bereich der zweiten Nebenachse 62 am dritten Ladenelement 30 oder am vierten Ladenelement 40 oder dazwischen ist ein zweites Nebenführungsglied 67 angeordnet. Im Ausführungsbeispiel gemäss den Figuren 2a bis 2e ist dieses zweite Nebenführungsglied 67 am vierten Ladenelement 40 am oberen Rand angeordnet. Das zweite Nebenführungsglied 67 ist insbesondere als Mitnehmer, als Bolzen oder als Führungswinkel ausgebildet. Unter dem Bereich der Nebenachse ist allgemein insbesondere jeweils diejenige Hälfte der Ladenelemente zu verstehen, die an die jeweilige Nebenachse angrenzt.

Ausserdem umfasst der Schiebe-Falt-Laden 1b eine mechanisch verstellbare zweite Aufnahme 76, die in demjenigen Abschnitt des Randbereichs des Schiebe-Falt-Ladens 1b angeordnet ist, in welchem sich das zweite Nebenführungsglied 67 im Nahbereich der zweiten Geschlossenstellung C2 und der Gesamt-Zwischenstellung I befindet. Wie auch bei der ersten Aufnahme 71 ist der zweiten Aufnahme 76 ein zweiter Nebenantrieb, der im gezeigten Ausführungsbeispiel vom ersten Nebenantrieb 73 gebildet wird, zum derartigen Verstellen der zweiten Aufnahme 76 zugeordnet, dass das zweite Nebenführungsglied 67 in der zweiten Aufnahme 76 aufnehmbar und freigebbar ist. Mittels zweiter Erfassungsmittel 79, insbesondere mittels eines zweiten Sensors, ist eine Stellung des zweiten Nebenführungsglieds 67 erfassbar, innerhalb welcher sich das zweite Nebenführungsglied 67 im durch den Wirkbereich der zweiten Aufnahme 76 auf das zweite Nebenführungsglied 67 gebildeten Nahbereich der zweiten Geschlossenstellung C2 und der Gesamt-Zwischenstellung I befindet.

Da der erste Nebenantrieb 73 und der zweite Nebenantrieb als ein gemeinsamer Nebenantrieb 73 ausgebildet sind, sind die erste Aufnahme 71 und die zweite Aufnahme 76 schwenkgekoppelt. In einer möglichen Weiterbildung sind die ersten Erfassungsmittel 74 und die zweiten Erfassungsmittel 79 als gemeinsame Erfassungsmittel ausgebildet.

Dieser Nahbereich ist in Figur 2b veranschaulicht. In anderen Worten ist der Nahbereich der zweiten Geschlossenstellung C2 derjenige dieser Geschlossenstellung C2 nahe Bereich, innerhalb welchem die zweite Aufnahme 76 das zweite Nebenführungsglied 67 aufnehmen kann und auf dieses mechanisch wirken kann. Dieser Wirkbereich der zweiten Aufnahme 76 auf das zweite Nebenführungsglied 67 ist auf den genannten Nahbereich begrenzt. Der Nahbereich lässt sich kennzeichnen durch den Schwenkwinkel zwischen der Schließebene 3 und dem jeweiligen Ladenelement 30 und 40, der unter 30°, vorzugsweise unter 20°, insbesondere unter 15°, im Speziellen unter 10° beträgt. Der Wirkbereich bzw. Nahbereich ist derart, dass der Bereich der Totpunktausrichtung stets innerhalb des Wirkbereichs bzw. Nahbereichs liegt.

Die zweite Aufnahme 76 und der erste Nebenantrieb 73 sind derart ausgebildet und die zweiten Erfassungsmittel 79 sind derart angeordnet und ausgebildet und stehen in derartiger Wirkverbindung mit dem zweiten Nebenantrieb 78, dass das zweite Nebenführungsglied 67 im Nahbereich der zweiten Geschlossenstellung C2 und der Gesamt-Zwischenstellung I, Figur 2b, in zumindest teilweise senkrechter Richtung zur Schließebene 3 zum Verlassen der zweiten Geschlossenstellung C2 und der Gesamt-Zwischenstellung I und zur Totpunktüberwindung aus der zweiten Aufnahme 76 herausführbar und freigebbar ist und zum Erreichen der zweiten Geschlossenstellung C2 und der Gesamt-Zwischenstellung I und der Totpunktausrichtung in die zweite Aufnahme 76 einführbar und aufnehmbar ist. In anderen Worten ist die zweite Aufnahme 76 in zumindest teilweise senkrechter Richtung zur Schließebene 3 derart verstellbar, dass die zweite Aufnahme 76 innerhalb des Nahbereichs der zweiten Geschlossenstellung C2 und der Gesamt-Zwischenstellung I, Figur 2b, auf das zweite Nebenführungsglied 67 eine Kraft in zumindest teilweise senkrechter Richtung zur Schließebene 3 zum Überwinden der Totpunktausrichtung sowie zum Erreichen der zweiten Geschlossenstellung C2 ausüben kann.

Mittels der Steuereinheit 75, die mit dem jeweiligen Nebenantrieb 73 und den Erfassungsmitteln 74 und 79 in Signalverbindung steht, wird ist die beschriebene Wirkverbindung hergestellt.

In Figur 2d ist entsprechend der Figur 1b der Nahbereich des ersten Ladenelements 10 und des zweiten Ladenelements 20 zur ersten Geschlossenstellung C1 und zur Gesamt-Geschlossenstellung C, wie sie in Figur 2e vorherrscht, veranschaulicht. Da dieser Nahbereich und das Aufnehmen und Freigeben des ersten Nebenführungsglieds 71 in die erste Aufnahme 71 bereits in Zusammenhang mit dem ersten Ausführungsbeispiel erläutert worden ist, sei auf die obigen Ausführungen verwiesen.

In der Ausführungsform gemäß den Figuren 2a bis 2e ist die zweite Aufnahme 76 als zweite schienenförmige Fangklappe 76 ausgebildet, die um eine im Wesentlichen vertikale und senkrecht zur Schließachse 4 verlaufende zweite Fangklappenachse 77 derart aus- und einschwenkbar ist und die derart ausgebildet ist, dass das zweite Nebenführungsglied 67 im Nahbereich der zweiten Geschlossenstellung C2 zum Verlassen der zweiten Geschlossenstellung C2 und zur Totpunktüberwindung aus der zweiten schienenförmigen Fangklappe 76 durch das Ausschwenken herausführbar und freigebbar ist und zum Erreichen der Totpunktausrichtung und der zweiten Geschlossenstellung C2 in die zweite schienenförmige Fangklappe 76 durch das Einschwenken einführbar und aufnehmbar ist.

Horizontal im Randbereich des Schiebe-Falt-Ladens 1c und parallel, insbesondere koaxial, zur Schließachse 4 verläuft eine Nebenführungsschiene 70, in welcher das zweite Nebenführungsglied 67 im Verstellbereich des Schiebe-Falt-Ladens 1b zwischen der Gesamt-Zwischenstellung I, Figur 2c, und der Gesamt-Geschlossenstellung C, Figur 2e, entlang der der Nebenführungsschiene 70 parallel, insbesondere koaxial, zur Schließachse 4 linear geführt ist.

Die Begriffe der Hauptführungsschiene 80 und der Nebenführungsschiene 70 sind funktional zu betrachten, d.h. diejenige Schiene, welche die Hauptführungsglieder 56 und 57 führt, ist funktional die Hauptführungsschiene 80, und diejenige, welche das zweite Nebenführungsglied 67 führt, ist funktional die Nebenführungsschiene 70. Trotz dieser unterschiedlichen Begriffe ist es im Rahmen der Erfindung möglich, dass eine einzige Schiene beide Funktionen übernimmt und somit die Hauptführungsschiene 80 und zugleich die Nebenführungsschiene 70 bildet. Im Falle des Ausführungsbeispiels gemäss den Figuren 2a bis 2e bildet eine physische Führungsschiene 90 funktional die Hauptführungsschiene 80 und zugleich funktional die Nebenführungsschiene 70, sie verlaufen also koaxial, wohingegen in einem weiteren Ausführungsbeispiel gemäss den Figuren 3a bis 3c diese beiden Funktionen von zwei getrennten Schienen, nämlich einer physischen Hauptführungsschiene 80 und einer physischen Nebenführungsschiene 70 gebildet werden.

Die zweite Fangklappe 76 bildet einen um die zweite Fangklappenachse 76 schwenkbaren Abschnitt der Führungsschiene 90, dessen Querschnitt im Wesentlichen dem der Führungsschiene 90 entspricht. Die zweite Fangklappe 76 ist aus dem Verlauf der Führungsschiene 90 derart aus- und einschwenkbar und derart ausgebildet, dass das zweite Nebenführungsglied 67 im Nahbereich der zweiten Geschlossenstellung C2 und der Gesamt-Zwischenstellung I zum Verlassen der zweiten Geschlossenstellung C2 und der Gesamt-Zwischenstellung I aus der Führungsschiene 90 herausführbar und freigebbar ist und zum Erreichen der zweiten Geschlossenstellung C2 und der Gesamt-Zwischenstellung I und zur weiteren Führung innerhalb der Führungsschiene 90 in die Führungsschiene 90 einführbar und aufnehmbar ist, wie in den Figuren 2c bis 2e gezeigt. Somit ist es möglich, dass das zweiten Nebenführungsglied 67 in dem Verstellbereich des Schiebe-Falt-Ladens 1b zwischen der Gesamt-Zwischenstellung I und der Gesamt-Geschlossenstellung C in der Führungsschiene 90 geführt ist, so dass die mittige Stabilität des dritten und vierten Ladenelements 30 und 40 im Bereich der zweiten Nebenführungsachse 62 erhöht wird.

In Figur 4 sind diese zweite schienenförmige Fangklappe 76 sowie die zweite Fangklappenachse 77 in Detailansicht dargestellt. Die erste Fangklappe 71 weist insbesondere einen entsprechenden Aufbau auf.

Es ist möglich, dass auch die erste Fangklappe 71 einen Abschnitt der Führungsschiene 71 bildet, wie in den Figuren 2a bis 2e gezeigt. Der horizontale Abstand der beiden Fangklappen 71 und 76 entlang der Schließachse 4 entspricht im Wesentlichen dem horizontalen Abstand der ersten Hauptachse 51 und der zweiten Hauptachse 52 bei der ersten Offenstellung O1 des ersten Ladenelementepaars 10 und 20, wie in den Figuren 2b und 2c erkennbar.

Damit die Hauptführungsglieder 56 und 57 die beiden Fangklappen 76 und 77 in der Führungsschiene 90 ungehindert durchlaufen können, sind die zweite Aufnahme 76 und der erste Nebenantrieb 73 derart ausgebildet und die zweiten Erfassungsmittel 74 sind derart angeordnet und ausgebildet und stehen in derartiger Wirkverbindung mit dem ersten Nebenantrieb 73, dass das zweite Nebenführungsglied 66 in einer Stellung der Ladenelemente 30 und 40 ausserhalb der zweiten Geschlossenstellung C2 und des Nahbereich der zweiten Geschlossenstellung C2 eingeschwenkt ist, wie es die Figur 2a anhand der durchgezogenen Linie der zweiten Fangklappe 76 sowie die Figuren 2c und 2e zeigen.

Die Ausführungsform gemäss den Figuren 3a bis 3c entspricht in wesentlichen Teilen funktional der Ausführungsform der Figuren 2a bis 2e, weshalb im Folgenden nur auf die wesentlichen Unterschiede eingegangen wird.

Anstelle einer Führungsschiene 90, welche die Funktion sowohl der Nebenführungsschiene 70 als auch der Hauptführungsschiene 80 beinhaltet, sind diese beiden Schienen physische getrennt voneinander angeordnet. Horizontal im Randbereich des Schiebe-Falt-Ladens 1c und parallel zur Schließachse 4 sowie parallel beabstandet zur Hauptführungsschiene 80 verläuft die Nebenführungsschiene 70, in welcher das zweite Nebenführungsglied 67 im Verstellbereich des Schiebe-Falt-Ladens 1c zwischen der Gesamt-Zwischenstellung I und der Gesamt-Geschlossenstellung C entlang der der Nebenführungsschiene 70 parallel zur Schließachse 4 linear geführt ist. Beide als Fangklappen ausgebildete Aufnahmen 71 und 76 sind als Abschnitte der Nebenführungsschiene 70 in selbiger angeordnet, wobei beiden Aufnahmen 71 und 76 separate Nebenantriebe, nämlich ein erster Nebenantrieb 73 und ein zweiter Nebenantrieb 78 zugeordnet sind. In der gezeigten Ausführungsform laufen die Nebenachsen 61 und 62 jeweils durch das ersten Nebenführungsglied 66 bzw. das zweite Nebenführungsglied 67, weshalb in der Draufsicht die Nebenführungsglieder 66 und 67 von den Nebenachsen 61 bzw. 62 nicht graphisch trennbar sind. Weiters ist der horizontale Abstand parallel zur Schießachse 4 zwischen den Nebenachsen 61 und 62 und den Hauptachsen 51, 52 und 53 grösser gewählt als im Falle der vorangegangenen Ausführungsformen. Anstelle einer horizontalen Beabstandung der Schienen 70 und 80, welche auch aus Gründen des besseren Veranschaulichung gewählt wurde, ist es möglich, die beiden Führungsschienen 70 und 80 vertikal beabstandet anzuordnen. Vorzugsweise ist die Nebenführungsschiene 70 oberhalb der Hauptführungsschiene 80 angeordnet.

Ein Vorteil der Ausführungsform gemäss den Figuren 2a bis 2e liegt darin, dass mittels einer einzigen Führungsschiene 90 sowohl die Funktion der Hauptführung der Hauptführungsglieder 51, 52, 53, als auch der Nebenführung des zweiten Nebenführungsglieds 62, wie auch vor allem die Überwindung der Totpunktausrichtungen erzielt werden kann. Somit ist es möglich, ohne wesentliche und im normalen Betrieb wahrnehmbare Zusatzelemente eine ebene Ausrichtung der Ladenelemente und die Überwindung der Totpunktausrichtung zu erreichen.

Wiederum besteht ein Vorteil der Ausführungsform gemäss den Figuren 3a bis 3c in der Möglichkeit der Nachrüstbarkeit der Nebenführungsschiene 70 einschliesslich der Aufnahmen 71 und 76, deren Nebenantriebe 73 und 78 einschliesslich der Erfassungsmittel 74 und 79 sowie der Nebenführungsglieder 66 und 67 zu einem bereits bestehenden Schiebe-Falt-Laden mit einer Hauptführungsschiene 80.

Neben den gezeigten Ausführungsbeispielen ist auch die Kombination einzelner jeweiliger Merkmale möglich, beispielsweise eine Anordnung der ersten Aufnahme 71 im Randbereichs des Schiebe-Falt-Ladens und der zweiten Aufnahme 76 in der Hauptführungsschiene 80, der Nebenführungsschiene 70 oder der kombinierten Führungsschiene 90. Weitere Kombinationen sind erfindungsgemäss möglich.

## Patentansprüche

1. Schiebe-Falt-Laden (1a; 1b; 1c) zum Verschließen und Freigeben zumindest eines Teils einer Gebäudeöffnung, insbesondere eines Fensters oder einer Türe, insbesondere zum Sonnenschutz, mit
• einem ersten Ladenelement (10), das
□ im Bereich seines ersten Seitenrandes (11) um eine unverschiebbare vertikale erste Hauptachse (51), die in einer Schließebene (3) liegt, verschwenkbar gelagert ist,
• einem zweiten Ladenelement (20),
□ das im Bereich seines zweiten Seitenrandes (22) mit dem ersten Ladenelement (10) im Bereich von dessen zweitem Seitenrand (12) um eine vertikale erste Nebenachse (61) verschwenkbar verbunden ist und
□ das im Bereich seines ersten Seitenrades (21) um eine verschiebbare vertikale zweite Hauptachse (52), die in der Schließebene (3) liegt, verschwenkbar gelagert ist,
□ wobei die zweite Hauptachse (52) entlang einer senkrecht zur zweiten Hauptachse (52) und in der Schließebene (3) verlaufenden horizontalen Schließachse (4) mittels eines ersten Hauptführungsgliedes (56) linear verschiebbar geführt ist,
• einer horizontal im Randbereich des Schiebe-Falt-Ladens (1a; 1b; 1c) und parallel zur Schließachse (4) verlaufenden Hauptführungsschiene (80), in welcher das erste Hauptführungsglied (56) linear verschiebbar geführt ist,
• einem mit dem ersten Hauptführungsglied (56) derart gekoppelten Hauptantrieb (81), dass das erste Ladenelement (10) und das zweite Ladenelement (20)
□ von einer ersten Offenstellung (O1), in welcher das erste Ladenelement (10) und das zweiten Ladenelement (20) ziehharmonikaartig zusammengefaltet und jeweils von der Schließebene (3) weggeschwenkt sind,
□ in eine erste Geschlossenstellung (C1), in welcher das erste Ladenelement (10) und das zweiten Ladenelement (20) auseinandergefaltet und jeweils zur Schließebene (3) hingeschwenkt sind,
durch direktes oder indirektes lineares Verschieben des ersten Hauptführungsglieds (56) entlang der Schließachse (4) schließbar und in umgekehrter Reihenfolge öffenbar sind,
**gekennzeichnet durch**
• eine Totpunktausrichtung des ersten Ladenelements (10) und des zweiten Ladenelements (20) in der ersten Geschlossenstellung (C1), in welcher sie jeweils im Wesentlichen parallel zu der Schließebene (3) ausgerichtet sind,
• ein erstes Nebenführungsglied (66), das im Bereich der ersten Nebenachse (61) am ersten Ladenelement (10) oder am zweiten Ladenelement (20) oder dazwischen angeordnet ist,
• eine mechanisch verstellbare erste Aufnahme (71), die in demjenigen Abschnitt des Randbereichs des Schiebe-Falt-Ladens (1a; 1b; 1c) angeordnet ist, in welchem sich das erste Nebenführungsglied (66) im Nahbereich der ersten Geschlossenstellung (C1) befindet,
• einen ersten Nebenantrieb (73) zum derartigen Verstellen der ersten Aufnahme (71), dass das erste Nebenführungsglied (66) in der ersten Aufnahme (71) aufnehmbar und freigebbar ist, und
• erste Erfassungsmittel (74), insbesondere einen ersten Sensor, mittels welcher eine Stellung des ersten Nebenführungsglieds (66) im **durch** den Wirkbereich der ersten Aufnahme (71) auf das erste Nebenführungsglied (66) gebildeten Nahbereich der ersten Geschlossenstellung (C1) erfassbar ist,
wobei die erste Aufnahme (71) und der erste Nebenantrieb (73) derart ausgebildet sind und die ersten Erfassungsmittel (74) derart angeordnet und ausgebildet sind sowie in derartiger Wirkverbindung mit dem ersten Nebenantrieb (73) stehen, dass das erste Nebenführungsglied (66) im Nahbereich der ersten Geschlossenstellung (C1) in zumindest teilweise senkrechter Richtung zur Schließebene (3)
• zum Verlassen der ersten Geschlossenstellung (C1) und zur Totpunktüberwindung aus der ersten Aufnahme (71) herausführbar und freigebbar ist und
• zum Erreichen der ersten Geschlossenstellung (C1) und der Totpunktausrichtung in die erste Aufnahme (71) einführbar und aufnehmbar ist.

2. Schiebe-Falt-Laden (1a; 1b; 1c) nach Anspruch 1,
**dadurch gekennzeichnet, dass**
die erste Aufnahme (71) als erste schienenförmige Fangklappe (71) ausgebildet ist, die um eine im Wesentlichen vertikale und senkrecht zur Schließachse (4) verlaufende erste Fangklappenachse (72) derart aus- und einschwenkbar ist und die derart ausgebildet ist, dass das erste Nebenführungsglied (66) im Nahbereich der ersten Geschlossenstellung (C1)
• zum Verlassen der ersten Geschlossenstellung (C1) und zur Totpunktüberwindung aus der ersten schienenförmigen Fangklappe (71) durch das Ausschwenken herausführbar und freigebbar ist und
• zum Erreichen der ersten Geschlossenstellung (C1) und der Totpunktausrichtung in die erste schienenförmige Fangklappe (71) durch das Einschwenken einführbar und aufnehmbar ist.

3. Schiebe-Falt-Laden (1b; 1c) nach Anspruch 1 oder 2, **gekennzeichnet durch**
• ein drittes Ladenelement (30),
□ das im Bereich seines ersten Seitenrandes (31) mit dem zweiten Ladenelement (20) in Bereich von dessen erstem Seitenrand (21) um die verschiebbare vertikale zweite Hauptachse (52) verschwenkbar verbunden ist,
• ein viertes Ladenelement (40),
□ das im Bereich seines zweiten Seitenrandes (42) mit dem dritten Ladenelement (30) im Bereich von dessen zweitem Seitenrand (32) um eine vertikale zweite Nebenachse (62) verschwenkbar verbunden ist und
□ das im Bereich seines ersten Seitenrades (41) um eine verschiebbare vertikale dritte Hauptachse (53), die in der Schließebene (3) liegt, verschwenkbar gelagert ist,
□ wobei die dritte Hauptachse (53) entlang der senkrecht zur dritten Hauptachse (53) und in der Schließebene (3) verlaufenden horizontalen Schließachse (4) mittels eines zweiten Hauptführungsgliedes (57) insbesondere in der Hauptführungsschiene (80) linear verschiebbar geführt ist,
• eine derartige Kopplung des Hauptantrieb (81) mit dem zweiten Hauptführungsglied (57), dass das dritte Ladenelement (30) und das vierte Ladenelement (40)
□ von einer zweiten Offenstellung (O2), in welcher das dritte Ladenelement (30) und das vierte Ladenelement (40) ziehharmonikaartig zusammengefaltet und jeweils von der Schließebene (3) weggeschwenkt sind,
□ in eine zweite Geschlossenstellung (C2), in welcher das dritte Ladenelement (30) und das vierte Ladenelement (40) auseinandergefaltet und jeweils zur Schließebene (3) hingeschwenkt sind,
**durch** direktes oder indirektes lineares Verschieben des zweiten Hauptführungsglieds (57) entlang der Schließachse (4) schließbar und in umgekehrter Reihenfolge öffenbar sind,
wobei der Schiebe-Falt-Laden (1b; 1c)
□ von einer Gesamt-Offenstellung (O) bei erster Offenstellung (O1) und zweiter Offenstellung (O2), so dass die Gebäudeöffnung freigegeben ist,
□ über eine Gesamt-Zwischenstellung (I) bei erster Offenstellung (O1) und zweiter Geschlossenstellung (C2)
□ in eine Gesamt-Geschlossenstellung (C) bei erster Geschlossenstellung (C1) und zweiter Geschlossenstellung (C2), so dass die Gebäudeöffnung verschlossen ist,
**durch** das lineare Verschieben der zweiten Hauptführungsglieds (57) schließbar und in umgekehrter Reihenfolge öffenbar ist,
• eine Totpunktausrichtung des dritten Ladenelements (30) und des vierten Ladenelements (40) in der zweiten Geschlossenstellung (C2), in welcher sie jeweils im Wesentlichen parallel zu der Schließebene (3) ausgerichtet sind,
• ein zweites Nebenführungsglied (67), das im Bereich der zweiten Nebenachse (62) am dritten Ladenelement (30) oder am vierten Ladenelement (40) oder dazwischen angeordnet ist,
• eine mechanisch verstellbare zweite Aufnahme (76), die in demjenigen Abschnitt des Randbereichs des Schiebe-Falt-Ladens (1b; 1c) angeordnet ist, in welchem sich das zweite Nebenführungsglied (67) im Nahbereich der zweiten Geschlossenstellung (C2) und der Gesamt-Zwischenstellung (I) befindet,
• einen zweiten Nebenantrieb (78) zum derartigen Verstellen der zweiten Aufnahme (76), dass das zweite Nebenführungsglied (67) in der zweiten Aufnahme (76) aufnehmbar und freigebbar ist, und
• zweite Erfassungsmittel (79), insbesondere einen zweiter Sensor, mittels welcher eine Stellung des zweiten Nebenführungsglieds (67) im **durch** den Wirkbereich der zweiten Aufnahme (76) auf das zweite Nebenführungsglied (67) gebildeten Nahbereich der zweiten Geschlossenstellung (C2) und der Gesamt-Zwischenstellung (I) erfassbar ist,
wobei die zweite Aufnahme (76) und der zweite Nebenantrieb (78) derart ausgebildet sind und die zweiten Erfassungsmittel (79) derart angeordnet und ausgebildet sind sowie in derartiger Wirkverbindung mit dem zweiten Nebenantrieb (78) stehen, dass das zweite Nebenführungsglied (67) im Nahbereich der zweiten Geschlossenstellung (C2) und der Gesamt-Zwischenstellung (I) in zumindest teilweise senkrechter Richtung zur Schließebene (3)
• zum Verlassen der zweiten Geschlossenstellung (C2) und der Gesamt-Zwischenstellung (I) und zur Totpunktüberwindung aus der zweiten Aufnahme (76) herausführbar und freigebbar ist und
• zum Erreichen der zweiten Geschlossenstellung (C2) und der Gesamt-Zwischenstellung (I) und der Totpunktausrichtung in die zweite Aufnahme (76) einführbar und aufnehmbar ist.

4. Schiebe-Falt-Laden (1b; 1c) nach Anspruch 3,
**dadurch gekennzeichnet, dass**
die zweite Aufnahme (76) als zweite schienenförmige Fangklappe (76) ausgebildet ist, die um eine im Wesentlichen vertikale und senkrecht zur Schließachse (4) verlaufende zweite Fangklappenachse (77) derart aus- und einschwenkbar ist und die derart ausgebildet ist, dass das zweite Nebenführungsglied (67) im Nahbereich der zweiten Geschlossenstellung (C2)
• zum Verlassen der zweiten Geschlossenstellung (C2) und zur Totpunktüberwindung aus der zweiten schienenförmigen Fangklappe (76) durch das Ausschwenken herausführbar und freigebbar ist und
• zum Erreichen der zweiten Geschlossenstellung (C2) und der Totpunktausrichtung in die zweite schienenförmige Fangklappe (76) durch das Einschwenken einführbar und aufnehmbar ist.

5. Schiebe-Falt-Laden (1b; 1c) nach Anspruch 4,
**gekennzeichnet durch**
eine horizontal im Randbereich des Schiebe-Falt-Ladens (1c) und parallel - insbesondere koaxial - zur Schließachse (4) verlaufende Nebenführungsschiene (70), in welcher das zweite Nebenführungsglied (67) im Verstellbereich des Schiebe-Falt-Ladens (1b; 1c) zwischen der Gesamt-Zwischenstellung (I) und der Gesamt-Geschlossenstellung (C) entlang der der Nebenführungsschiene (70) parallel, insbesondere koaxial, zur Schließachse (4) linear geführt ist.

6. Schiebe-Falt-Laden (1b; 1c) nach Anspruch 5,
**dadurch gekennzeichnet, dass**
die zweite Fangklappe (76)
• einen um die zweite Fangklappenachse (76) schwenkbaren Abschnitt der Nebenführungsschiene (70) bildet, insbesondere einen im Wesentlichen dem Querschnitt der Nebenführungsschiene (70) entsprechenden Querschnitt aufweist und
• aus dem Verlauf der Nebenführungsschiene (70) derart aus- und einschwenkbar ist und derart ausgebildet ist, dass das zweite Nebenführungsglied (67) im Nahbereich der zweiten Geschlossenstellung (C2) und der Gesamt-Zwischenstellung (I)
□ zum Verlassen der zweiten Geschlossenstellung (C2) und der Gesamt-Zwischenstellung (I) aus der Nebenführungsschiene (70) herausführbar und freigebbar ist und
□ zum Erreichen der zweiten Geschlossenstellung (C2) und der Gesamt-Zwischenstellung (I) in die Nebenführungsschiene (70) einführbar und aufnehmbar ist.

7. Schiebe-Falt-Laden (1b) nach Anspruch 5 oder 6,
**dadurch gekennzeichnet, dass**
die Nebenführungsschiene und die Hauptführungsschiene als eine gemeinsamen Führungsschiene (90) ausgebildet sind, in welcher
• die Hauptführungsglieder (56, 57) und
• die Nebenführungsglieder (66, 67)
geführt sind.

8. Schiebe-Falt-Laden (1b; 1b) nach einem der Ansprüche 3 bis 7,
**dadurch gekennzeichnet, dass**
der erste Nebenantrieb und der zweite Nebenantrieb als ein gemeinsamer Nebenantrieb (73) ausgebildet sind und die erste Aufnahme (71) und die zweite Aufnahme (76) schwenkgekoppelt sind, wobei insbesondere die ersten Erfassungsmittel (74) und die zweiten Erfassungsmittel (79) als gemeinsame Erfassungsmittel ausgebildet sind.

9. Schiebe-Falt-Laden (1a; 1b; 1c) nach einem der Ansprüche 1 bis 8,
**gekennzeichnet durch**
eine Steuereinheit (75), die mit dem jeweiligen Nebenantrieb (73; 78) und den jeweiligen Erfassungsmitteln (74; 79) in Signalverbindung steht und zur Herstellung der Wirkverbindung ausgebildet ist.
